# EUROPÄISCHE PATENTSCHRIFT

(11) **EP 1 763 111 B1**
(45) Veröffentlichungstag und Bekanntmachung des Hinweises auf die Patenterteilung: **10.10.2012**
(21) Anmeldenummer: 06118469.3
(22) Anmeldetag: 04.08.2006
(51) Int. Cl.: H01R 13/18, H01R 13/115

(54) **Buchsenkontakt mit mindestens zwei in Steckrichtung angeordneten Kontaktpunkten**
Socket contact with at least two contact points in the plug direction
Contact à douille avec au moins deux points de contact dans la direction de connexion

(30) Priorität: 12.09.2005 DE 102005043156
(43) Veröffentlichungstag der Anmeldung: 14.03.2007
(73) Patentinhaber: ROBERT BOSCH GMBH, 70442 Stuttgart (DE)
(72) Erfinder: Wittmann, Rolf, 71638, Ludwigsburg (DE); Philipp, Eckhardt, 71701, Schwieberdingen (DE)

(56) Entgegenhaltungen:
- DE-A1- 4 242 972
- FR-A1- 2 559 964

## Beschreibung

Die Erfindung betrifft einen Buchsenkontakt zur Herstellung einer elektrischen Steckverbindung, bestehend im Wesentlichen aus einem Anschlussteil für die Aufnahme eines elektrischen Leiters und einem Kontaktteil für die Kontaktierung eines einführbaren Steckkontakts in einen Kontaktierungsbereich, wobei im Kontaktierungsbereich federschenkelartig mindestens eine Kontaktlamelle mit mindestens einem an der Kontaktlamelle angeordneten Kontaktpunkt vorgesehen ist und dieser Kontaktpunkt eine elektrische Verbindung mit dem Steckkontakt herstellt.

### Stand der Technik

Kontaktsysteme mit Buchsenkontakten der vorstehenden Art sind in vielfältigen Ausführungen bekannt. Solche Steckverbindungen bestehen aus einer Vielzahl von Buchsenkontakten, die in Steckergehäusen angeordnet sind, wobei zur Herstellung einer elektrischen Steckverbindung messerartige oder pinartige Ausbildungen von Steckkontakten, ebenfalls in Gehäusen angeordnet, in den Buchsenkontakt eindringen und dort mit Kontaktlamellen bzw. mit deren Kontaktpunkten kontaktieren. Dabei wird mindestens an diesem einen Kontaktpunkt mit einer hinreichend großen Kraft, der sogenannten Kontaktnormalkraft, die Kontaktlamelle auf die Oberfläche des Steckkontakts derart gedrückt, dass mögliche Fremdschichten auf den metallischen Oberflächen sicher durchdrückt werden und ein sicherer elektrischer Kontakt zustande kommt.

Eine funktionsgerechte Konstruktion einer solchen Steckverbindung zeichnet sich unter anderem dadurch aus, dass die Zahl, Form und Lage der Kontaktpunkte sowie die wirkenden Kontaktnormalkräfte auf die elektrischen und tribologischen Anforderungen abgestimmt sind. Durch die große Zahl von Toleranzen und Passungen, die bei der Kontaktierung von Kontakt und Gegenkontakt im realen Einsatzfall zum Tragen kommen, muss jedoch davon ausgegangen werden, dass die realen Kontaktverhältnisse mehrfach statisch überbestimmt sind, wodurch unter Umständen einzelne Kontaktpunkte überhöhte, andere Kontaktpunkte hingegen unzureichende geringe Kontaktnormalkräfte erfahren können. Bei Steckverbindungen, bei denen hohe Stromtragfähigkeit Voraussetzung ist, kann ein solcher "Verlust" eines oder mehrerer Kontaktpunkte unter Umständen nicht vollständig durch andere Kontaktpunkte kompensiert werden. Die Folge davon ist, dass aufgrund von Widerstandsverlusten es zu einem verstärkten thermischen Verschleiß kommt.

Ferner sind solche Buchsenkontaktsysteme bekannt, bei denen die Kontaktpunkte gegenüber anordnet sind und den Steckkontakt zwischen sich einschließen, um die Wirkung der erwähnten Fertigungstoleranzen zu kompensieren. Bei hohen Stromtragfähigkeitsanforderungen und hinreichend breiten Steckkontakten werden weitere Steckkontakte mechanisch entkoppelter Kontaktlamellen daneben angeordnet. So ist auch aus der DE 195 36 500 C2 ein Buchsenkontakt bekannt, der ein Anschlussteil sowie ein Kontaktteil mit Federschenkelbasis und von dieser ausgehende Federschenkel umfasst. Um eine höhere Kontaktsicherheit, insbesondere für breite Steckkontakte zu gewährleisten, wird hierin vorgeschlagen, mehrere Federschenkel in der Ausbildung von Kontaktlamellen, die sich von dem Übergang des Anschlussteils zu dem Kontaktteil in den Öffnungsbereich des Buchsenkontakts erstrecken senkrecht zur Steckrichtung des Steckkontakts, d.h. nebeneinander, anzuordnen.

Gemäß dem Stand der Technik sind Buchsenkontakte mit Kontaktlamellen in der Ausbildung bekannt, dass jede Kontaktlamelle einen Kontaktpunkt trägt. Dabei ist dieser Kontaktpunkt gegenüber den übrigen Kontaktlamellen mechanisch entkoppelt.

Insbesondere bei Kabelbaumsteckern, die Buchsenkontakte in den beschriebenen Ausführungen beinhalten und bei denen möglicherweise auch mehrere Kontaktlamellenpaare nebeneinander angeordnet sind, ist die Funktion im Wesentlichen durch die Breite des Steckkontakts begrenzt, da bei zu geringem Abstand zwischen den Kontaktlamellen sich diese unter Umständen gegenseitig behindern würden und die Breite der Kontaktlamellen selbst angesichts der notwendigen Stromtragquerschnitte und mechanischen Belastungen ein gewisses Mindestmaß nicht unterschreiten sollten.

Aus der DE 42 42 972 A1 ist bereits ein elektrischer Steckverbinder bekannt, der dem Herstellen einer sicheren elektrischen Verbindung eines Kontaktstiftes in einem Kontaktierungsbereich einer Kontaktbuchse dient. Bei diesem elektrischen Steckverbinder bildet ein Hülsenkörper, der mit Befestigungsmitteln für Anschlussleitungen befestigt ist, einen Buchsenkontakt für die verschiebliche Aufnahme eines Kontaktstiftes. Dabei ist in dem Hülsenkörper ein pressend an den Stiftkontakt anlegbarer Lamellenkäfig axial fixiert untergebracht, wobei zur sicheren und effektiven Kontaktierung der Lamellenkäfig durch einen zylinderförmig gerollten ebenen Blechzuschnitt gebildet ist, dessen Längsrandstreifen durch eine Anzahl im Abstand nebeneinander sich erstreckender Stege miteinander verbunden sind. In den freien Räumen zwischen den Stegen sind an den Längsrandstreifen als Kontaktpunkte dienende, gegenüberliegend angeschnittene Kontaktlappen vorgesehen, die über einen ersten Abschnitt in Richtung der Mittellängsachse des Lamellenkäfigs eingebogen und am durch die freien Enden gebildeten zweiten Abschnitt zurückgebogen sowie kürzer als die halbe Länge des Lamellenkäfigs ausgebildet sind. Der Lamellenkäfig stellt ein rohrförmiges Einschubtell dar, an dessen Umfang die Kontaktlamellen freigeschnitten und nach innen hin eingebogen sind. Der Lamellenkäfig ist ein herstellungstechnisch aufwändiges Zusatzteil, das sehr exakt auf kleinstem Bauraum im elektrischen Steckverbinder montiert werden muss.

### Aufgabe der Erfindung

Die Aufgabe der Erfindung besteht darin, einen Buchsenkontakt der vorstehenden Art derart weiterzubilden, dass es möglich ist, die Zahl der unabhängigen, voneinander kontaktierenden Kontaktpunkte und stromleitenden Kontaktlamellen auf einem begrenzten Raum einer Breite eines Steckers signifikant zu erhöhen.

### Lösung der Aufgabe

Der Kerngedanke der Lösung der Aufgabe ist es, mindestens zwei Kontaktpunkte in Richtung der Einführung des Steckkontakts in den Buchsenkontakt hintereinander anzuordnen.

Es wird vorgeschlagen, zwei oder mehr Kontaktlamellen paarweise hintereinander anzuordnen, wobei sich diese teilweise überdecken. Die Ausbildung der Kontaktlamellen ist jedoch derart ausgestaltet, dass die Kontaktpunkte auf unterschiedlichen Kontaktlamellen angeordnet sind, so dass mindestens zwei oder sogar mehr Kontaktlamellen in den Kontaktierungsbereich des Buchsenkontaktes hineinragen. Die Kontaktlamellen selbst erstrecken sich von dem Übergang des Anschlussteils zu dem Kontaktteil in den Kontaktierungsbereich des Buchsenkontakts und stellen somit im Kontaktierungsbereich mehrere Kontaktpunkte bereit. Somit ist eine Redundanz bezüglich der Kontaktierung des einzuführenden Steckkontakts gegeben.

### Vorteile der Erfindung

Einer der wesentlichen Vorteile der Erfindung besteht darin, dass auf diese Weise die Zahl der Kontaktpunkte und Stromleiter gegenüber den bisherigen Lösungen mindestens verdoppelt werden.

Insbesondere bei Ausgestaltungen von Buchsenkontakten sind die entsprechenden Kontaktlamellen paarweise gegenüber angeordnet, so dass die entsprechenden Kontaktnormalkräfte auf den eingeführten Steckkontakt beidseitig wirken können.

Bei einer bevorzugten Ausführungsform wird das freie Ende der ersten bzw. vorderen Kontaktlamelle, die bei der Einführung des Steckkontakts in den Buchsenkontakt kontaktiert wird, derart ausgebildet, dass das freie Ende nach innen in den Kontaktierungsbereich hineingebogen ist. In der so entstanden Kehlung sind die freien Enden des zweiten Kontaktlamellenpaars positioniert. Dadurch wird erreicht, dass diese gegen eine Hintersteckung durch den Steckkontakt geschützt sind.

Der Raum in der Kehlung des vorderen Kontaktlamellenpaares muss dabei so ausreichend ausgebildet sein, dass das innenliegende zweite Kontaktlamellenpaar bei eingestecktem Kontaktpartner in seinem freien Federweg nicht behindert wird und es unabhängig von dem ersten Kontaktlamellenpaar seine Kontaktnormalkräfte auf den Steckkontakt entfalten kann.

Da sich das vordere Kontaktlamellenpaar von dem Übergang des Anschlussteils zu dem Kontaktteil bis zu dem Öffnungsbereich des Buchsenkontakts erstreckt und von dort zurück in den Kontaktierungsbereich geführt ist, entsteht im Öffnungsbereich des Buchsenkontakts durch die so herbeigeführte Biegung eine zusätzliche Einführhilfe für den Steckkontakt. Zudem wird dadurch auch vermieden, dass das vordere Kontaktlamellenpaar durch den Steckkontakt hintersteckt wird.

Vorzugsweise ist der Buchsenkontakt aus einem einstückigen Stanz- und Biegeteil hergestellt.

In einer weiteren vorteilhaften Ausbildung des Buchsenkontaktes sind auch die Kontaktpunkte entsprechend vergoldet, um so eine bessere Stromleitungsfähigkeit zu erzielen. Nach Beendigung des Stanz- und Biegeprozesses zur Herstellung des Buchsenkontakts wird der Buchsenkontakt an den jeweiligen freien Enden des Stanz- und Biegeteils verschweißt, vorzugsweise mit einer Laserverschweißung.

Bei einem anderen Ausführungsbeispiel sind die Kontaktlamellen zwar hintereinander angeordnet, jedoch nicht auf derselben Ebene. Dies bringt den Vorteil mit sich, dass auch bei dünneren Steckkontakten zumindest eine Kontaktpunkt mit dem in den Buchsenkontakt eingeführten Steckkontakt kontaktiert.

Durch die paarweise Anordnung von nicht voneinander abhängigen Kontaktlamellen ist es möglich, ein definiertes und nahezu redundantes Stecksystem, bestehend aus Buchsenkontakt und Steckkontakt, insbesondere bei Hochstromkontakten zu integrieren, ohne den Gesamtbauraum der Kontakte wesentlich zu verändern.

Durch die neuartige Anordnung der Kontaktlamellen kann die Stromtragfähigkeit gegenüber den bisher bekannten Kontaktsystemen wesentlich erhöht werden.

Auch die Führung und Ausrichtung des Kontaktpunkts auf dem Steckkontakt kann verstärkt werden, was zu einem positiven Effekt hinsichtlich der Schüttelfestigkeit des Kontaktsystems, bestehend aus Buchsenkontakt und Steckkontakt führt.

Weitere vorteilhafte Ausgestaltungen gehen aus der nachfolgenden Beschreibung, den Zeichnungen sowie den Ansprüchen hervor.

### Zeichnungen

Es zeigen:
- **Fig. 1**: Eine schematische Ansicht auf ein Ausführungsbeispiel eines erfindungsgemäßen Buchsenkontakts im nicht gesteckten Zustand;
- **Fig. 2**: eine vergrößerte Teildarstellung des Einführbereichs für einen Steckkontakt in den Buchsenkontakt gemäß Figur 1;
- **Fig. 3**: eine schematische Ansicht auf ein Ausführungsbeispiel eines erfindungsgemäßen Buchsenkontakts im gesteckten Zustand;
- **Fig. 4**: eine vergrößerte Teildarstellung des Einführbereichs für einen Steckkontakt in den Buchsenkontakt gemäß Figur 3;
- **Fig. 5A-D**: eine schematische Darstellung des erfindungsgemässen Buchsenkontakts zur schrittweisen Erläuterung der Einführung eines Steckkontakts in den Buchsenkontakt;
- **Fig. 6A-G**: eine Darstellung der einzelnen Herstellungsschritte des erfindungsgemäßen Buchsenkontakts gemäß den Figuren 1-5.

### Beschreibung eines Ausführungsbeispiels

Der in Figur 1 dargestellte Buchsenkontakt 1 zur Herstellung einer elektrischen Steckverbindung besteht im Wesentlichen aus einem Anschlussteil 2 für die Aufnahme eines elektrischen Leiters 3 sowie aus einem Kontaktteil 4. Der Buchsenkontakt 1 weist einen Öffnungsbereich 10 zur Aufnahme eines in Figur 1 nicht dargestellten Steckkontakts auf. Das Kontaktteil 4 dient zur Kontaktierung des Steckkontakts. In einem in dem Buchsenkontakt 1 ausgebildeten Kontaktierungsbereich K erstrecken sich Kontaktlamellen 5, 6, 7, 8 und zwar federschenkelartig von einem Ende 9 des Anschlussteils 2. Das eine Ende 9 bildet den Übergang von dem Anschlussteil 2 zu dem Kontaktteil 4.

Die Kontaktlamellen 5, 6, 7, 8 weisen jeweils ein Ende auf, wobei an den Enden Kontaktpunkte 5k, 6k, 7k und 8k angeordnet sind. Bei den bei diesem Ausführungsbeispiel dargestellten erfindungsgemässen Buchsenkontakt 1 sind die Kontaktlamellen 5, 6, 7, 8 paarweise und sich jeweils gegenüberliegend angeordnet.

Bei dem in Figur 1 dargestellten Ausführungsbeispiel erstreckt sich ein erstes Paar von Kontaktlamellen 5, 6 bis in den Öffnungsbereich 10 des Buchsenkontakts 1, wobei das jeweilige freie Ende der Kontaktlamellen 5a, 6a eine in den Kontaktierungsbereich K ausgerichtete Biegung 11 aufweist, so dass die tatsächlichen freien Enden innerhalb des Kontaktierungsbereichs K enden. Somit erstreckt sich das erste Paar der Kontaktlamellen 5, 6 von dem Übergang des Anschlussteils 2 zu dem Kontaktteil 4 bis zum Ende des Buchsenkontakts 1 und von dort zurück in den Kontaktierungsbereich K. Die Kontaktpunkte 5k, 6k auf den Kontaktlamellen 5, 6 sind derart ausgestaltet, dass diese mit einem in den Figuren 1 und 2 nicht näher dargestellten Steckkontakt kontaktieren. Vorzugsweise sind die Kontaktpunkte 5k, 6k derart angeordnet, dass sie einander gegenüberliegen.

Das weitere Kontaktlamellenpaar 7, 8 erstreckt sich von dem Übergang des Anschlussteils 2 zu dem Kontaktteil 4 in den Kontaktierungsbereich K und weist ebenfalls ein freies Ende 7a, 8a auf, wobei die freien Enden keine nach innen in den Kontaktierungsbereich K ausgerichtete Biegung aufweisen. Die freien Enden 7a, 8a, sind derart ausgerichtet, dass sie innerhalb der durch die Biegung 11 der ersten Kontaktlamellenpaare 5, 6 ausgebildete Kehlung 12 (Figur 2) enden. Dadurch wird gewährleistet, dass die beiden Kontaktlamellenpaare 5, 6, 7, 8 unabhängig voneinander beweglich sind. Das zweite Kontaktlamellenpaar 7, 8 weist ebenfalls Kontaktpunkte 7k, 8k auf, die mit einem nicht näher dargestellten Steckkontakt in Verbindung treten.

In den Figuren 3 und 4 ist der erfindungsgemäße Buchsenkontakt 1 in einem gesteckten Zustand mit einem Steckkontakt S dargestellt. Der Steckkontakt S kontaktiert mit seiner Oberfläche 14 unmittelbar die Kontaktpunkte 5k, 6k, 7k, 8k der jeweiligen von dem freien Ende 9 sich erstreckenden Kontaktlamellen 5, 6, 7, 8. Aufgrund der federschenkelartigen Anordnung der Kontaktlamellen 5, 6, 7, 8 kontaktieren die Kontaktpunkte 5k, 6k, 7k, 8k jeweils mit einer Kontaktnormalkraft F_{K} die Oberfläche 14 des Steckkontakts S (Figur 3). Idealerweise wird der Steckkontakt S somit an vier Punkten kontaktiert. Sofern durch Reibkorrosion oder sonstige Gegebenheiten die Kontaktierung aller vier Kontaktpunkte mit dem Steckkontakt S nicht gewährleistet ist, reicht zur Herstellung einer elektrischen Steckverbindung die Kontaktierung einer Kontaktlamelle bzw. eines Kontaktpunkts mit dem Steckkontakt S aus. Durch die Vielzahl der Kontaktpunkte wird die Kontaktierungswahrscheinlichkeit erheblich erhöht.

In Figur 5A - D sind die einzelnen Verfahrensschritte dargestellt, wie ein Buchsenkontakt 1 von einem nicht gesteckten Zustand (Darstellung A) in einen gesteckten Zustand (Darstellung D) geführt werden kann.

Dabei wird der Steckkontakt S in Pfeilrichtung 15 in den Buchsenkontakt 1 geführt (Darstellung A). Dabei drückt die Spitze 16 (Darstellung B und C) des Steckkontakts S das erste Kontaktlamellenpaar 5, 6 federartig auseinander, wobei die Kontaktpunkte 5k, 6k auf der Oberfläche 14 des Steckkontakts S gleiten. Der Steckkontakt S wird weiter in Pfeilrichtung 15 geführt, bis der Steckkontakt S (Darstellung D) auch das zweite Kontaktlamellenpaar 7, 8 erreicht. Die jeweiligen Kontaktpunkte 7k, 8k des Kontaktlamellenpaars 7, 8 werden ebenfalls federartig auseinandergespreizt, wobei die Kontaktpunkte 7k, 8k auf der Oberfläche 14 des Steckkontakts S gleiten. Der Steckkontakt S wird soweit in den Buchsenkontakt 1 hineingeführt, bis ein in der Zeichnung nicht dargestellter Anschlag erreicht wird. Zur Herbeiführung einer elektrischen Steckverbindung reicht es jedoch aus, sobald ein erstes Kontaktlamellenpaar (unabhängig welches) den Kontakt herstellt.

In Figur 6A - G ist die Herstellung des erfindungsgemässen Buchsenkontakts 1 in unterschiedlichen Schritten dargestellt.

Als Ausgang dient ein Blechbiegeteil 17 in der Ausgestaltung, wie es in Darstellung A in zwei Ansichten gezeigt ist. Die Aufteilung in Anschlussteil 2 und in Kontaktteil 4 ist bereits erkennbar. Die Kontaktlamellen 5, 6, 7, 8 sind vorgestanzt und werden durch weitere Biegeprozesse in die gewünschte Form gebracht. Durch unterschiedliche Biegeprozesse, dargestellt in den Darstellungen B bis G, wobei in Darstellung C eine weitere Ansicht gezeigt ist, wird der erfindungsgemässe Buchsenkontakt 1 hergestellt. Sobald der Buchsenkontakt 1 fertiggestellt ist (Darstellung G) werden die jeweiligen Enden mittels eines oder mehrerer Laserschweißpunkte L verbunden, so dass eine kastenförmige Ausbildung entsteht.

Aufgrund der Ausgestaltung, dass in einem Buchsenkontakt mehrere Kontaktlamellenpaare, insbesondere deren Kontaktpunkte in Steckrichtung hintereinander angeordnet sind, ist es möglich geworden, ein definiertes und vollständig redundantes Steckverbindungssystem anzubieten, ohne dass der Gesamtbauraum für die Herstellung des Kontakts wesentlich verändert wird.

## Patentansprüche

1. Buchsenkontakt zur Herstellung einer elektrischen Steckverbindung, bestehend im Wesentlichen aus
- einem Anschlussteil für die Aufnahme eines elektrischen Leiters, und
- einem Kontaktteil für die Kontaktierung eines einführbaren Steckkontakts in einen Kontaktierungsbereich, wobei im Kontaktierungsbereich federschenkelartig mindestens eine Kontaktlamelle mit mindestens einem an der Kontaktlamelle angeordneten Kontaktpunkt vorgesehen ist und dieser Kontaktpunkt eine elektrische Verbindung mit dem Steckkontakt herstellt,
wobei
mindestens zwei Kontaktpunkte (5k, 6k, 7k, 8k) in dem Kontaktierungsbereich (K) vorgesehen sind, wobei die Kontaktpunkte (5k, 6k, 7k, 8k) in Richtung der Einführung des Steckkontakts (S) hintereinander angeordnet sind und unabhängig voneinander innerhalb des Kontaktierungsbereichs (K) bewegbar sind, und die Kontaktpunkte (5k, 6k, 7k, 8k) an unterschiedlichen Kontaktlamellen (5, 6, 7, 8) angeordnet sind,
**dadurch gekennzeichnet dass** sich alle Kontaktlamellen (5, 6, 7, 8) von dem Übergang des Anschlussteils (2) zu dem Kontaktteil (4) in den Kontaktierungsbereich (K) des Buchsenkontakts (1) erstrecken.

2. Buchsenkontakt nach Anspruch 1,
**dadurch gekennzeichnet, dass** die Kontaktlamellen (5, 6, 7, 8) paarweise gegenüber angeordnet sind.

3. Buchsenkontakt nach mindestens einem der vorhergehenden Ansprüche, **dadurch gekennzeichnet, dass** sich mindestens eine Kontaktlamelle (5, 6) von dem Übergang des Anschlussteils (2) zu dem Kontaktteil (4) bis zum Ende des Buchsenkontakts (1) und von dort zurück in den Kontaktierungsbereich (K) erstreckt.

4. Buchsenkontakt nach Anspruch 3, **dadurch gekennzeichnet, dass** auf der zurück in den Kontaktierungsbereich (K) gebogenen Kontaktlamelle (5, 6) im Bereich des freien Endes (5a, 6a) ein Kontaktpunkt (5k, 6k) angeordnet ist.

5. Buchsenkontakt nach Anspruch 3, **dadurch gekennzeichnet, dass** das freie Ende (7a, 8a) einer weiteren Kontaktlamelle (7, 8) innerhalb des Bereichs, der durch die zurück in den Kontaktierungsbereich (K) geführten ersten Kontaktlamelle (5, 6) gebildet ist, angeordnet ist.

6. Buchsenkontakt nach Anspruch 5, **dadurch gekennzeichnet, dass** das freie Ende (7a, 8a) der weiteren Kontaktlamelle (7, 8) innerhalb einer Kehlung (12), die durch die zurück In den Kontaktierungsbereich (K) geführte erste Kontaktlamelle (5, 6) gebildet ist, angeordnet ist.

7. Buchsenkontakt nach mindestens einem der vorhergehenden Ansprüche, **dadurch gekennzeichnet, dass** der Buchsenkontakt (1) ein einstückiges, aus einem Stanz- und/oder Biegeteil herstellbares Element darstellt.

8. Buchsenkontakt nach mindestens einem der vorhergehenden Ansprüche, **dadurch gekennzeichnet, dass** die Kontaktpunkte (5k, 6k, 7k, 8k) von zwei oder mehr hintereinander angeordneten Kontaktlamellen (5, 6, 7, 8) auf derselben Ebene angeordnet sind.

9. Buchsenkontakt nach mindestens einem der vorhergehenden Ansprüche 1 bis 7
, dadurch gekenntzeichnet, dass die Kontaktpunkte (5k, 6k, 7k, 8k) von zwei oder mehr hintereinander angeordneten Kontaktlamellen (5, 6, 7, 8) auf unterschledlichen Ebenen angeordnet sind.

## Claims

1. Socket contact for establishing an electrical plug connection, essentially comprising
- a connection part for receiving an electrical conductor, and
- a contact part for making contact with an insertable plug contact in a contact-making region, with at least one contact lamination having at least one contact point which is arranged on the contact lamination being provided in the contact-making region in the manner of a spring limb, and this contact point establishing an electrical connection with the plug contact, with at least two contact points (5k, 6k, 7k, 8k) being provided in the contact-making region (K), with the contact points (5k, 6k, 7k, 8k) being arranged one behind the other in the direction of insertion of the plug contact (S) and it being possible to move the said contact points independently of one another within the contact-making region (K), and the contact points (5k, 6k, 7k, 8k) being arranged on different contact laminations (5, 6, 7, 8), **characterized in that** all the contact laminations (5, 6, 7, 8) extend from the junction between the connection part (2) and the contact part (4) into the contact-making region (K) of the socket contact (1).

2. Socket contact according to Claim 1, **characterized in that** the contact laminations (5, 6, 7, 8) are arranged opposite one another in pairs.

3. Socket contact according to at least one of the preceding claims, **characterized in that** at least one contact lamination (5, 6) extends from the junction between the connection part (2) and the contact part (4) to the end of the socket contact (1), and from there back into the contact-making region (K).

4. Socket contact according to Claim 3, **characterized in that** a contact point (5k, 6k) is arranged on the contact lamination (5, 6), which is bent back into the contact-making region (K), in the region of the free end (5a, 6a).

5. Socket contact according to Claim 3, **characterized in that** the free end (7a, 8a) of a further contact lamination (7, 8) is arranged within the region which is formed by the first contact lamination (5, 6) which is routed back into the contact-making region (K).

6. Socket contact according to Claim 5, **characterized in that** the free end (7a, 8a) of the further contact lamination (7, 8) is arranged within a grooving (12) which is formed by the first contact lamination (5, 6) which is routed back into the contact-making region (K).

7. Socket contact according to at least one of the preceding claims, **characterized in that** the socket contact (1) constitutes an integral element which can be produced from a stamped and/or bent part.

8. Socket contact according to at least one of the preceding claims, **characterized in that** the contact points (5k, 6k, 7k, 8k) of two or more contact laminations (5, 6, 7, 8) which are arranged one behind the other are arranged at the same level.

9. Socket contact according to at least one of the preceding Claims 1 to 7, **characterized in that** the contact points (5k, 6k, 7k, 8k) of two or more contact laminations (5, 6, 7, 8) which are arranged one behind the other are arranged at different levels.

## Revendications

1. Douille de contact destinée à établir une liaison électrique par enfichage et constituée essentiellement de :
- une partie de raccordement qui reprend un conducteur électrique et
- une partie de contact qui assure le contact avec une fiche de contact apte à être insérée dans une zone de contact,
au moins une lamelle de contact de type en lame élastique sur laquelle est disposé au moins un point de contact étant prévu dans la zone de contact, ce point de contact établissant une liaison électrique avec la fiche de contact,
au moins deux points de contact (5k, 6k, 7k, 8k) étant prévus dans la zone de contact (K), les points de contact (5k, 6k, 7k, 8k) étant disposés les uns derrière les autres dans la direction de l'insertion de la fiche de contact (S) et pouvant être déplacés indépendamment les uns des autres à l'intérieur de la zone de contact (K),
les points de contact (5k, 6k, 7k, 8k) étant disposés sur différentes lamelles de contact (5, 6, 7, 8),
**caractérisée en ce que**
toutes les lamelles de contact (5, 6, 7, 8) de la transition entre la partie de raccordement (2) et la partie de contact (4) s'étendent dans la zone de contact (K) de la douille de contact (1).

2. Douille de contact selon la revendication 1, **caractérisée en ce que** les lamelles de contact (5, 6, 7, 8) sont disposées par paires les unes en face des autres.

3. Douille de contact selon au moins l'une des revendications précédentes, **caractérisée en ce qu'**au moins une lamelle de contact (5, 6) s'étend depuis la transition entre la partie de raccordement (2) et la partie de contact (4) jusqu'à l'extrémité de la douille de contact (1) et de là revient dans la zone de contact (K).

4. Douille de contact selon la revendication 3, **caractérisée en ce qu'**un point de contact (5k, 6k) est disposé au niveau de l'extrémité libre (5a, 6a) de la lamelle de contact (5, 6) rabattue dans la zone de contact (K).

5. Douille de contact selon la revendication 3, **caractérisée en ce que** l'extrémité libre (7a, 8a) d'une autre lamelle de contact (7, 8) est disposée à l'intérieur de la zone formée par la première lamelle de contact (5, 6) ramenée dans la zone de contact (K).

6. Douille de contact selon la revendication 5, **caractérisée en ce que** l'extrémité libre (7a, 8a) de l'autre lamelle de contact (7, 8) est disposée à l'intérieur d'un biseau (12) formé par la première lamelle de contact (5, 6) ramenée dans la zone de contact (K).

7. Douille de contact selon au moins l'une des revendications précédentes, **caractérisée en ce que** la douille de contact (1) constitue un élément d'une seule pièce qui peut être réalisé à partir d'une pièce estampée et/ou pliée.

8. Douille de contact selon au moins l'une des revendications précédentes, **caractérisée en ce que** les points de contact (5k, 6k, 7k, 8k) de deux ou plus de deux lamelles de contact (5, 6, 7, 8) disposées les unes derrière les autres sont disposés dans un même plan.

9. Douille de contact selon au moins l'une des revendications 1 à 7 qui précèdent, **caractérisée en ce que** les points de contact (5k, 6k, 7k, 8k) de deux ou plus de deux lamelles de contact (5, 6, 7, 8) disposées les unes derrière les autres sont disposés dans des plans différents.
